# EUROPÄISCHE PATENTSCHRIFT

(11) **EP 1 795 362 B1**
(45) Veröffentlichungstag und Bekanntmachung des Hinweises auf die Patenterteilung: **12.12.2007**
(21) Anmeldenummer: 06020348.6
(22) Anmeldetag: 28.09.2006
(51) Int. Cl.: B41J 11/70, B26D 5/20, B26D 5/22, B41J 13/10, G07B 5/02

(54) **Bondrucker mit einer Ablageeinrichtung für Endlospapier-Abschnitte**
Receipt printer with receptacle for cut receipts
Imprimante à reçu avec receptacle pour reçu provenant d'un rouleau de papier

(30) Priorität: 08.12.2005 DE 102005059046
(43) Veröffentlichungstag der Anmeldung: 13.06.2007
(73) Patentinhaber: Wincor Nixdorf International GmbH, 33106 Paderborn (DE)
(72) Erfinder: Dobring, Wilfried, 13469 Berlin (DE); Jeschke, Andreas, 14624 Dallgow (DE); Malke, Wolfgang, 13465 Berlin (DE)

(56) Entgegenhaltungen:
- DE-C1- 3 445 744
- JP-A- 4 041 195
- US-A1- 5 482 389

## Beschreibung

Die Erfindung betrifft einen Bondrucker mit einer Ablageeinrichtung für von einem Endlospapierstreifen abgetrennte Abschnitte.

Es sind bereits Bondrucker mit einer Abschneidevorrichtung und einem Ausgabekanal für von einem Endlospapierstreifen abgetrennte Abschnitte bekannt, wobei die Abschneidevorrichtung den Endlospapierstreifen von den Seitenrändern her zunächst an- und dann abschneidet, wozu ein senkrecht zur Oberfläche des Endlospapierstreifens verschiebliches Messer mit einer V-förmigen Schneide auf der einen Seite des Endlospapierstreifens und einer Gegenschneidkante auf der anderen Seite des Endlospapierstreifens vorgesehen ist.

Diese Drucker haben das Problem, dass nach dem Schneidevorgang ein abgetrennter Abschnitt in dem Ausgabekanal verbleibt, von einem nachfolgenden Abschnitt aus diesem herausgeschoben wird und zu Boden fällt.

In der DE 34 45 744 C1 ist deshalb beschrieben worden, einen Papierstreifen nicht ganz durchzuschneiden, so dass die einzelnen Abschnitte über einen Steg zusammengehalten werden. Dadurch können unschöne Papierschlangen auf dem Arbeitsplatz entstehen. Im übrigen ist auch aus der DE 34 45 744 C1 ein senkrecht zur Oberfläche des Endlospapierstreifens verschiebliches Messer mit einer V-förmigen Schneide auf der einen Seite des Endlospapierstreifens und einer Gegenschneidkante auf der anderen Seite des Endlospapierstreifens bekannt.

Aufgabe der Erfindung ist es, einen Drucker der genannten Art derart fortzubilden, dass einzelne Abschnitte des Endlospapiers nach dem Abtrennen aus dem Ausgabekanal befördert und in der Reihenfolge ihrer Entstehung gestapelt werden.

Die Aufgabe wird durch die kennzeichnenden Merkmale des Anspruchs 1 gelöst.

Gemäß der Erfindung nimmt ein hinter dem Ausgabekanal befindliches Ablagefach die von dem Endlospapierstreifen abgetrennten Abschnitte so auf, dass letztere in der Reihenfolge ihrer Entstehung abgelegt werden. Das Ablagefach ist hierzu durch in die seitlichen Randbereiche des Ausgabekanals hineinragende Vorsprünge von dem Ausgabekanal getrennt. Des Weiteren ist ein Schieber vorgesehen, welcher während eines Schneidevorganges die bereits abgetrennten Ränder des Endlospapierstreifens zwischen den Vorsprüngen hindurch in das Ablagefach schiebt und dadurch ein Stapeln der Abschnitte ermöglicht.

Entsprechend einer bevorzugten Ausgestaltung der Erfindung wird der Schieber gleichzeitig mit dem Messer verschoben, wobei er zu Beginn des Schneidevorganges einen größeren Abstand zu dem Endlospapierstreifen als das Messer hat und mit fortschreitendem Vorschub des Messers dieses überholt. Dadurch wird erreicht, dass die Ränder des Endlospapierstreifens bereits eingeschnitten sind, wenn der Schieber an diesem angreift. Beim weiteren Vorschieben des Messers und des Schiebers wird der Endlospapierstreifen weiter zu seiner Mitte hin eingeschnitten. Gleichzeitig drückt der Schieber die bereits abgetrennten Ränder des Endlospapierstreifens zwischen den Vorsprüngen hindurch, bis sie hinter die Vorsprünge gelangen. Hierdurch wird ein Abknicken des Endlospapierstreifens verhindert und er kann aufrecht stehend in dem Ablagefach abgelegt werden. Sobald der Endlospapierstreifen ganz durchtrennt ist, gelangt der Abschnitt in das Ablagefach. Mit einem nachfolgenden Abschnitt wird in gleicher Weise verfahren, so dass dieser hinter den ersten Abschnitt abgelegt wird.

Entsprechend einer bevorzugten Weiterbildung der Erfindung werden das Messer und der Schieber über einen gemeinsamen Antrieb bewegt. Vorzugsweise ist dabei der Schieber über ein Übersetzungsgetriebe mit dem Messer gekoppelt.

Vorzugsweise ist das Übersetzungsgetriebe durch einen schwenkbaren Hebel realisiert, an dem das Messer und der Schieber angelenkt sind, wobei die Länge eines dem Schieber zugeordneten ersten Hebelarmes größer ist als die Länge eines dem Messer zugeordneten zweiten Hebelarmes. Der Schieber legt dadurch beim Verschwenken des Hebels einen größeren Weg als das Messer zurück. Die Hebelkonstruktion ist besonders einfach und dadurch preiswert zu gestalten.

Weitere Merkmale und Vorteile der Erfindung ergeben sich aus der folgenden Beschreibung, welche in Verbindung mit den beigefügten Zeichnungen die Erfindung an Hand eines Ausführungsbeispiels erläutert. Es zeigt
- Fig. 1: eine perspektivische Seitenansicht der erfindungwesentlichen Teile eines Druckers,
- Fig. 2: eine Vorderansicht des Druckers aus Fig. 1,
- Fig. 3: in einer schematischen Seitenansicht das Messer und den Schieber des Druckers aus Fig. 1 in ihrer Ruheposition,
- Fig. 4: in einer schematischen Seitenansicht das Messer und den Schieber des Druckers aus Fig. 1 in ihrer betätigten Endposition.

In Fig. 1 sind in einer perspektivischen Seitenansicht die erfindungswesentlichen Teile eines Druckers 10 dargestellt. Ein Ausgabekanal 12 führt von einer nicht dargestellten in Fig. 1 unterhalb der dargestellten Teile befindlichen Druckstation nach oben. In dem Ausgabekanal 12 liegt ein Endlospapierstreifen 14. In dem Ausgabekanal 12 befindet sich eine Abschneidevorrichtung 16. Diese umfasst ein senkrecht zur Oberfläche des Endlospapierstreifens 14 verschiebliches Messer 18 mit einer an sich aus der DE 34 45 744 C1 bekannten V-förmigen Schneide auf der Vorderseite des Endlospapierstreifens 14 und einem Schneidbalken 20 mit einer Gegenschneidkante 22 (Fig. 3) auf der anderen Seite des Endlospapierstreifens 14.

Hinter dem Ausgabekanal 12 befindet sich ein Ablagefach 24 für von dem Endlospapierstreifen 14 abgetrennte Abschnitte 26 (Fig. 4), welches durch in die seitlichen Randbereiche des Ausgabekanals 12 hineinragende Vorsprünge 28 von dem Ausgabekanal 12 getrennt ist. Oberhalb des Messers 18 und parallel zu diesem ist ein zumindest an den Seiten im Querschnitt schuhförmiger Schieber 30 angeordnet, der eine dem Messer 18 entsprechende V-Form hat.

Unterhalb des Messers 18 und parallel zu diesem ist eine Welle 32 drehbar an dem Drucker 10 gelagert. Zu beiden Seiten des Druckers 10 ist an der Welle 32 ein Hebel 34 drehfest angebracht. An diesen sind das Messer 18 und der Schieber 30 angelenkt, wobei die Länge eines dem Schieber 30 zugeordneten ersten Hebelarmes 38 größer ist als die Länge eines dem Messer 18 zugeordneten zweiten Hebelarmes 40.

Fig. 2 zeigt den Drucker 10 in einer Vorderansicht. Hinter dem Abschnitt 26 ist die Hinterwand 42 des Ablagefachs 24 zu erkennen. Die unteren Enden 44 der Vorsprünge 28 ragen in den Ausgabekanal 12 hinein, so dass dessen lichte Breite B im Bereich der Vorsprünge 28 kleiner ist als die Breite des Abschnitts 26. In Transportrichtung T des Abschnitts 26 verbreitert sich der Abstand zwischen den Vorsprüngen 28 bis auf die Breite des Ablagefachs 24.

Nachfolgend wird die Funktion der Ablageeinrichtung anhand der Figuren 3 und 4 erläutert, wobei Fig. 3 das Messer 18 und den Schieber 30 in ihrer Ruheposition und Fig. 4 in ihrer betätigten Endposition zeigt.

In der Ruheposition des Messers 18 und des Schiebers 30 (Fig. 3) befindet sich der Endlospapierstreifen 14 in dem Ausgabekanal 12 und vor dem Ablagefach 24. Der Schieber 30 hat in dieser Position einen größeren Abstand zu dem Endlospapierstreifen 14 als das Messer 18. Zum Abtrennen eines Abschnitts von dem Endlospapierstreifen 14 wird die Welle 32 in Richtung des Pfeils 36 gedreht, wodurch der Hebel 34 in Richtung des Ablagefachs 24 geschwenkt wird. Beim weiteren Verschwenken des Hebels 34 kommen zunächst die seitlichen Bereiche des Messers 18 mit dem Endlospapierstreifen 14 in Berührung und beginnen diesen einzuschneiden.

Wenn die seitlichen Einschnitte so tief sind, dass der ungeschnittene Teil des Endlospapierstreifens 14 höchstens die Breite der lichten Breite B zwischen den Vorsprüngen 28 hat, kommt der Schieber 30 mit dem Endlospapierstreifen 14 in Berührung und schiebt diesen zwischen den Vorsprüngen 28 hindurch. Die bereits abgeschnittenen Bereiche des Endlospapierstreifens 14 werden zunächst von den Vorsprüngen 28 zurückgehalten und entgegen der Vorschubrichtung des Schiebers 30 gebogen. Beim weiteren Vorschieben des Messers 18 und des Schiebers 30 springen die bereits abgeschnittenen Bereiche des Endlospapierstreifens 14 zwischen den Vorsprüngen 28 hindurch und strecken sich auf Grund der Elastizität des Papiers wieder.

Auch wenn der Endlospapierstreifen 14 ganz durchtrennt ist, wird die Schwenkbewegung des Hebels 34 noch um einige Winkelgrade fortgesetzt, bis der Schieber 30 die in Fig. 4 dargestellte Endposition erreicht hat. Dadurch wird der Abschnitt 26 gegen die Hinterwand 42 des Ablagefachs 24 geschoben. Werden weitere Abschnitte 26 von dem Endlospapierstreifen 14 abgetrennt, so legen diese sich auf dem Vorläufer-Abschnitt ab. Da während des Vorschubs des zweiten Endlospapierabschnitts 26 dieser Abschnitt mit dem ersten abgelegten Endlospapierabschnitt nicht in Berührung kommt, kann der erste Abschnitt nicht aus dem Ablagefach 24 herausgeschoben werden. Die Abschnitte 26 werden somit nacheinander in dem Ablagefach 24 gestapelt.

### Bezugszeichenliste

- 10: Drucker
- 12: Ausgabekanal
- 14: Endlospapierstreifen
- 16: Abschneidevorrichtung
- 18: Messer
- 20: Schneidbalken
- 22: Gegenschneidkante
- 24: Ablagefach
- 26: Abschnitt
- 28: Vorsprung
- 30: Schieber
- 32: Welle
- 34: Hebel
- 36: Pfeil
- 38: erster Hebelarm
- 40: zweiter Hebelarm
- 42: Hinterwand von 24
- 44: unteres Ende von 28

## Patentansprüche

1. Bondrucker mit einer Abschneidevorrichtung (16) und einem Ausgabekanal (12) für von einem Endlospapierstreifen (14) abgetrennte Abschnitte (26), wobei die Abschneidevorrichtung (16) den Endlospapierstreifen (14) von den Seitenrändern her zunächst an- und dann abschneidet, wozu ein senkrecht zur Oberfläche des Endlospapierstreifens (14) verschiebliches Messer (18) mit einer V-förmigen Schneide auf der einen Seite des Endlospapierstreifens (14) und einer Gegenschneidkante (22) auf der anderen Seite des Endlospapierstreifens (14) vorgesehen ist,
**gekennzeichnet durch**
ein hinter dem Ausgabekanal (12) befindliches Ablagefach (24) für von dem Endlospapierstreifen (14) abgetrennte Abschnitte (26), welches **durch** in die seitlichen Randbereiche des Ausgabekanals (12) hineinragende Vorsprünge (28) von dem Ausgabekanal (12) getrennt ist, und einen Schieber (30), mittels welchem bereits während eines Schneidevorganges der Abschnitt (26) des Endlospapierstreifens (14) zwischen den Vorsprüngen (28) hindurch in das Ablagefach (24) schiebbar ist.

2. Bondrucker nach Anspruch 1, **dadurch gekennzeichent, dass** der Schieber (30) zugleich mit dem Messer (18) verschiebbar ist, wobei er zu Beginn des Schneidevorganges einen größeren Abstand zu dem Endlospapierstreifen (14) hat als das Messer (18) und mit fortschreitendem Vorschub des Messers (18) dieses überholt.

3. Bondrucker nach Anspruch 1 oder 2, **dadurch gekennzeichent, dass** der Schieber (30) der V-Form der Schneide angepasst ist.

4. Bondrucker nach einem der Ansprüche 1 bis 3, **dadurch gekennzeichnet, dass** das Messer (18) und der Schieber (30) gemeinsam antreibbar ist.

5. Bondrucker nach Anspruch 4, **dadurch gekennzeichnet, dass** der Schieber (30) über ein Übersetzungsgetriebe (34) mit dem Messer (18) gekoppelt ist.

6. Bondrucker nach Anspruch 5, **dadurch gekennzeichnet, dass** das Messer (18) und der Schieber (30) an einem schwenkbaren Hebel (34) angelenkt sind, wobei die Länge eines dem Schieber (30) zugeordneten ersten Hebelarmes (38) größer ist als die Länge eines dem Messer (18) zugeordneten zweiten Hebelarmes (40).

## Claims

1. Receipt printer having a cutting device (16) and an output shaft (12) for sections (26) severed from a continuous paper strip (14), the cutting device (16) firstly starting to cut the continuous paper strip (14) from the side edges and then cutting it off, for which purpose a knife (18) that can be displaced at right angles to the surface of the continuous paper strip (14) and having a V-shaped cutting edge is provided on one side of the continuous paper strip (14) and an opposing cutting edge (22) is provided on the other side of the continuous paper strip (14),
**characterized by**
a storage compartment (24), which is located after the output shaft (12), for sections (26) severed from the continuous paper strip (14) and which is separated from the output shaft (12) by projections (28) projecting into the lateral edge regions of the output shaft (12), and a pushing means (30), by means of which the section (26) of the continuous paper strip (14) can already be pushed through between the projections (28) into the storage compartment (24) during a cutting operation.

2. Receipt printer according to Claim 1, **characterized in that** the pushing means (30) can be displaced simultaneously with the knife (18), having a larger spacing from the continuous paper strip (14) than the knife (18) at the start of the cutting operation and overtaking the knife (18) as the latter advances further.

3. Receipt printer according to Claim 1 or 2, **characterized in that** the pushing means (30) is matched to the V-shape of the cutting edge.

4. Receipt printer according to one of Claims 1 to 3, **characterized in that** the knife (18) and the pushing means (30) can be driven jointly.

5. Receipt printer according to Claim 4, **characterized in that** the pushing means (30) is coupled to the knife (18) via a step-up gear mechanism (34).

6. Receipt printer according to Claim 5, **characterized in that** the knife (18) and the pushing means (30) are attached to a pivotable lever (34), the length of a first lever arm (38), assigned to the pushing means (30), being greater than the length of a second lever arm (40), assigned to the knife (18).

## Revendications

1. Imprimante à reçu ayant un dispositif de coupe (16) et un canal de sortie (12) pour des portions (26) séparées d'une bande de papier sans fin (14), le dispositif de coupe (16) entamant d'abord la bande de papier sans fin (14) à partir des bords latéraux et la coupant ensuite, un couteau (18) étant à cet effet mobile perpendiculairement à la surface de la bande de papier sans fin (14) et étant muni d'une lame en V d'un côté de la bande de papier sans fin (14) et d'un bord coupant opposé (22) de l'autre côté de la bande de papier sans fin (14),
**caractérisée par**
un casier de dépôt (24), placé derrière le canal de sortie (12), destiné à des portions (26) séparées de la bande de papier sans fin (14) et séparé du canal de sortie (12) par des saillies (28) qui font saillie à l'intérieur dans les zones du bord latéral du canal de sortie (12) et
un poussoir (30) qui peut pousser la portion (26) de la bande de papier sans fin (14) dans le casier de dépôt (24) entre les saillies (28) pendant l'opération de coupe.

2. Imprimante à reçu selon la revendication 1, **caractérisée en ce que** le poussoir (30) peut avancer en même temps que le couteau (18), en étant au début de l'opération de coupe plus éloigné de la bande de papier sans fin (14) que le couteau (18) et en dépassant le couteau (18) à mesure que celui-ci avance.

3. Imprimante à reçu selon la revendication 1 ou 2, **caractérisée en ce que** le poussoir (30) est adapté à la forme en V de la lame.

4. Imprimante à reçu selon l'une des revendications 1 à 3, **caractérisée en ce que** le couteau (18) et le poussoir (30) peuvent être entraînés ensemble.

5. Imprimante à reçu selon la revendication 4, **caractérisée en ce que** le poussoir (30) est couplé au couteau (18) au moyen d'une transmission (34) à démultiplication.

6. Imprimante à reçu selon la revendication 5, **caractérisée en ce que** le couteau (18) et le poussoir (30) sont articulés à un levier pivotant (34), un premier bras de levier (38) associé au poussoir (30) étant plus long qu'un deuxième bras de levier (40) associé au couteau (18).
